# EUROPÄISCHE PATENTSCHRIFT

(11) **EP 0 735 935 B1**
(45) Veröffentlichungstag und Bekanntmachung des Hinweises auf die Patenterteilung: **05.04.2000**
(21) Anmeldenummer: 95902761.6
(22) Anmeldetag: 14.12.1994
(51) Int. Cl.: B25B 21/02, B25B 23/145

(54) **IMPULSSCHLAGWERK, INSBESONDERE FÜR IMPULSSCHRAUBER**
IMPULSE DRIVE SYSTEM, ESPECIALLY FOR AN IMPULSE SCREWDRIVER
SYSTEME A IMPULSIONS OPERANT PAR CHOC, EN PARTICULIER POUR UN TOURNEVIS A IMPULSIONS

(30) Priorität: 21.12.1993 DE 4343582
(43) Veröffentlichungstag der Anmeldung: 09.10.1996
(73) Patentinhaber: ROBERT BOSCH GMBH, 70442 Stuttgart (DE)
(72) Erfinder: WEIDNER, Horst, D-74405 Gaildorf (DE); KLENK, Robert, D-71577 Grosserlach (DE); BACKE, Wolfgang, D-52072 Aachen (DE); SCHNEIDER, Egbert, D-52062 Aachen (DE)
(86) Internationale Anmeldenummer: DE9401484
(87) Internationale Veröffentlichungsnummer: WO9517281

(56) Entgegenhaltungen:
- EP-A- 0 186 316
- WO-A-91/14541
- JP-A- 49 014 839
- US-A- 3 210 959

## Beschreibung

### Stand der Technik

Die Erfindung geht aus von einem Impulsschlagwerk nach der Gattung des Anspruchs 1. Es ist schon ein Impulsschlagwerk bekannt (EP 460 592 A1), bei dem die Drehimpulserzeugung mittels radial nach außen gerichteter, in radialer Richtung beweglicher, federbelasteter Lamellen erfolgt, die zumindest zeitweise Hochdruckräume und benachbarte Niederdruckräume dichtend voneinander trennen. Die Lamellen weisen auf ihrer Außenseite speziell geformte Dichtflächen auf, die zur Vermeidung von Leckageverlusten möglichst genau herzustellen sind, was einen relativ hohen fertigungstechnischen Aufwand erfordert.

Aus der EP-A-0 186 316 ist ein Impulsschlagwerk nach dem Oberbegriff des Anspruchs 1 bekannt, das einen in einem Rotationskörper untergebrachten, radial verschiebbaren Kolben aufweist. Der Kolben führt einen mittels einer Steuerkurve erzwungenen Arbeitshub durch. Die Rückstellung des Kolbens erfolgt mittels einer Rückstellfeder.

Aus der JP-A-49 014839 ist ein Impulsschlagwerk bekannt, das einen radial verschiebbaren U-förmigen Kolben aufweist, der mittels eines in den Kolben eingreifenden exzentrischen Zapfens hin- und hergehend antreibbar ist. Der Zapfen ist mit der Abtriebswelle des Impulsschlagwerks verbunden und mit dieser fliegend gelagert.

### Vorteile der Erfindung

Das erfindungsgemäße Impulsschlagwerk mit den Merkmalen des Anspruchs 1 hat den Vorteil, wesentlich einfacher und genauer herstellbare rotationssymmetrische Dichtflächen aufzuweisen, wodurch fertigungsbedingte Maß- und/oder Formabweichungen und damit einhergehende Leckageverluste reduzierbar sind. Durch Ausbildung des Impulsschlagwerks mit wenigstens einem in radialer Richtung wirkenden Hubkolben läßt sich eine kompakte Bauweise in axialer Richtung erzielen.

Durch die in den Unteransprüchen aufgeführten Maßnahmen sind vorteilhafte Weiterbildungen und Verbesserungen des im Anspruch 1 angegebenen Impulsschlagwerks möglich.

### Zeichnung

Ausführungsbeispiele der Erfindung sind in der Zeichnung dargestellt und in der nachfolgenden Beschreibung näher erläutert. Es zeigen Figur 1 einen Längsschnitt eines ersten Ausführungsbeispiels eines erfindungsgemäß ausgebildeten Impulsschlagwerks, Figur 2 einen Querschnitt gemäß Linie II-II in Figur 1, die Figuren 3 und 4 jeweils Querschnitte durch zwei weitere Ausführungsbeispiele eines Impulsschlagwerks.

### Beschreibung der Ausführungsbeispiele

Das in Figur 1 dargestellte Impulsschlagwerk weist einen zylindrischen Rotationskörper 13 auf, der über eine Antriebswelle 14 mit Hilfe eines nicht näher dargestellten Antriebsmotors um eine Drehachse 15 beispielsweise in Richtung eines Pfeiles 15a drehend antreibbar ist. Der Rotationskörper 13 hat an seinem der Antriebwelle 14 abgewandten Ende eine den Rotationskörper 13 fast vollständig durchziehende zentrale Aufnahmeöffnung 16, in der ein zylindrisches Kernteil 17 konzentrisch angeordnet ist. Senkrecht zur Drehachse 15 befindet sich etwa mittig im Rotationskörper 13 eine Radialbohrung 18, in der ein Hubkolben 19 radial verschiebbar aufgenommen ist. Im Hubkolben 19 befindet sich eine Durchgangsöffnung 20, die sich quer zur Hubrichtung des Hubkolbens 19 in axialer Richtung erstreckt und in der das Kernteil 17 mit Spiel den Hubkolben 19 durchragt. Die Radialbohrung 18 ist durch einen Deckel 21 verschließbar und mittels geeigneter Dichtmittel 22 nach außen hin abgedichtet.

Das Kernteil 17 ist drehschlüssig mit einer Abtriebswelle 25 gekoppelt, die endseitig mit einer Befestigungseinrichtung für ein Schraubwerkzeug, beispielsweise für ein Schrauberbit, versehen ist. Kernteil 17 und Abtriebswelle 25 sind im Beispielsfall einstückig miteinander verbunden. Das Kernteil 17 ist endseitig an der Abtriebswelle 25 ausgebildet. Kernteil 17 bzw. Abtriebswelle 25 sind in der Aufnahmeöffnung 16 in Umfangsrichtung gegenüber dem Rotationskörper 13 verdrehbar gelagert. Im Ausführungsbeispiel erfolgt die Lagerung in Gleitsitzen 27 und 28 jeweils seitlich der Radialbohrung 18. Ein näher zur Befestigungseinrichtung 26 gelegener Gleitsitz 28 wird durch zwei axial versetzt zueinander angeordnete Ringbünde 29 und 30 des Kernteils 17 gebildet, zwischen denen ein Dichtring 31 in einer Ringnut 32 sitzt, der die Aufnahmeöffnung 16 nach außen hin abgedichtet. Das Kernteil 17 ist innerhalb des Rotationskörpers 13 durch einen Sicherungsring 33 in axialer Richtung festgelegt.

Der Hubkolben 19 wird mittels einer Rückstellfeder 35 in Richtung auf den Deckel 21 mit Federkraft beaufschlagt und gegen einen am Deckel 21 nach radial innen vorspringenden Anschlag 34 gedrückt gehalten. Der Hubkolben 19 bildet innerhalb der Durchgangsöffnung 20 eine als Steuermittel wirkende umlaufende Steuerfläche 36, die mit einer an Kernteil 17 im Bereich der Radialbohrung 18 angeordneten Steuerbahn 37 zusammenwirkt. Im Ausführungsbeispiel hat die Steuerbahn 37 einen nahezu zylindrischen Querschnitt mit einem radial vorstehenden, leistenförmigen Steuernocken 38.

Innerhalb des Rotationskörpers 13 verbleibende Hohlräume sind nahezu vollständig mit einem im wesentlichen inkompressiblen Druckmedium, beispielsweise einem Hydrauliköl, gefüllt. Der Hubkolben 19 trennt eine am Grund der Radialbohrung 18 liegende Druckkammer 40 von einem Niederdruckraum 41. Der Niederdruckraum 41 erstreckt sich im wesentlichen über zwei Teilbereiche, innerhalb der Durchgangsöffnung 20 zwischen Kernteil 17 und Rotationskörper 13, sowie zwischen dem Hubkolben 19 und dem Deckel 21. Beide Teilbereiche stehen über eine Ausgleichsleitung 24 miteinander in Verbindung. Die der Druckkammer 40 zugewandte Kolbenfläche des Hubkolbens 19 bildet eine Arbeitsfläche 39.

Die Druckkammer 40 ist über eine im Rotationskörper 13 verlaufende erste Verbindungsleitung 42 mit dem Niederdruckraum 41 verbunden. In der ersten Verbindungsleitung 42 ist ein einstellbares Steuerventil 43 angeordnet, mit dessen Hilfe ein Überströmquerschnitt 44 zur ersten Verbindungsleitung 42 steuerbar ist. Das Steuerventil 43 wird beispielsweise von einem axial verschiebbaren Gewindestift 45 mit Kegelspitze gebildet. Eine am Außenumfang des Gewindestiftes 45 angeordnete Dichtung 46 verhindert, daß Druckmedium am Gewindestift 45 vorbei nach außen gelangt.

Eine zweite Verbindungsleitung 47 ist im Hubkolben 19 zwischen Niederdruckraum 41 und Druckkammer 40 ausgebildet. Die zweite Verbindungsleitung 47 erstreckt sich radial von der Steuerfläche 36 zur Arbeitsfläche 39 des Hubkolbens 19. In der zweiten Verbindungsleitung 50 ist ein Rückströmventil 48 angeordnet, das bei Druck in der Druckkammer 40 in Richtung zum Niederdruckraum 41 sperrt und in umgekehrter Richtung bei entsprechendem Unterdruck in der Druckkammer 40 ein Rückströmen von Druckmedium zuläßt. Aus Figur 2 ist erkennbar, daß das Rückströmventil 48 als Rückschlagventil ausgebildet ist und einen kugelförmigen Ventilschließkörper 49 aufweist, der von einer Ventilschließfeder 50 mit Federkraft in Richtung auf den Niederdruckraum 41 beaufschlagt ist. Die Ventilschließfeder 50 stützt sich dabei an einem fest mit dem Hubkolben verbundenen Stützring 51 ab.

In Figur 2 ist der zylindrische Aufbau des Rotationskörpers 13 erkennbar. In der Radialbohrung 18 ist der ebenfalls rotationssymmetrische Hubkolben 19 angeordnet. Im Hubkolben 19 befindet sich zentral die Durchgangsöffnung 20, die vom Kernteil 17 durchragt wird. In Figur 2 ist das Kernteil 17 gegenüber der in Figur 1 gezeigten Lage um ca. 30° entgegen der Pfeilrichtung 15a gedreht. Die Steuerfläche 36 ist aus zwei jeweils etwa halbkreisförmigen Teilflächen 36a, 36b zusammengesetzt. Die näher zum Deckel 21 gelegene erste Teilfläche 36a weist einen größeren radialen Abstand zur Drehachse 15 auf, als die ihr gegenüberliegende, näher zur Druckkammer 40 gelegene zweite Teilfläche 36b. Der radiale Abstand der zweiten Teilfläche 36b zur Drehachse 15 ist dabei geringer, als der radiale Abstand des Steuernockens 38. Etwa senkrecht zur Drehachse 15 und zur Hubrichtung des Hubkolbens 19 sind die Teilflächen 36a und 36b durch etwa radial verlaufende Absatzflächen 54 und 55 miteinander verbunden.

Im Leerlauf des Impulsschlagwerks 12 dreht das Kernteil 17 aufgrund von Reibungseinflüssen mit dem Rotationskörper 13 mit. Übersteigt das beim Einschrauben an der Befestigungseinrichtung 26 wirkende Drehmoment das Reibmoment, so wird sich der Rotationskörper 13 gegenüber dem Kernteil 17 verdrehen. Das Kernteil 17 dreht dann langsamer als der Rotationskörper 13.

Kommt es aus der gezeigten Position zu einer Relativverdrehung von Rotationskörper 13 und Kernteil 17, beispielsweise indem der Rotationskörper 13 gegenüber dem Kernteil 17 in Pfeilrichtung 15a weiterdreht, so gelangt der Steuernocken 38 des Kernteils 17 schließlich zur Anlage an die Absatzfläche 55. Je nach Größe des wirksamen Drehmoments wird sich dann der Hubkolben 19 entgegen der Kraft der Rückstellfeder 35 unter Verkleinerung des Volumens der Druckkammer 40 verschieben und dabei einen Drehimpuls auf die Befestigungseinrichtung 25 ausüben. Nach Überwindung der Absatzfläche 55 kann der Steuernocken 38 entlang der zweiten Teilfläche 36b gleiten, bis er nach einer weiteren halben Relativverdrehung nach Durchlaufen der zweiten Teilfläche 36b den Hubkolben 19 wieder freigibt. Der Hubkolben 19 wird dann von der Rückstellfeder 35 aus seiner Hubstellung wieder zur Anlage an den Anschlag 34 gebracht. Nach Durchlaufen der weiteren halben Relativverschiebung gelangt der Steuernocken 38 zur Erzeugung eines weiteren Drehimpulses erneut zur Anlage an die Absatzfläche 55. Aufgrund der symmetrischen Ausbildung der Steuerfläche 36 und der Steuerbahn 37 ist das Impulsschlagwerk 12 auch in umgekehrter Antriebsrichtung betreibbar.

Während der Volumenverkleinerung der Druckkammer 40 wird von der Arbeitsfläche 39 ein Druck auf das Druckmedium ausgeübt. Über an der Außenfläche des Hubkolbens 19 angeordnete Überströmnuten 56 und über entsprechende, diesen gegenüberliegende Aussparungen im Rotationskörper 13 im Bereich der Radialbohrung 18 kann zunächst Druckmedium zum Niederdruckraum 41 gelangen. Die Überströmnut 56 und die Aussparung 57 bilden zusammen einen Überströmkanal von der Druckkammer 40 zum Niederdruckraum 41. In der Überströmnut 56 und innerhalb der Aussparung 57 sind sich axial erstreckende Dichtleisten 58, 59 angeordnet, die bei zunehmender Hubbewegung des Hubkolbens 19 miteinander in Deckung kommen. Ist dies der Fall, so wird die Druckkammer 40 schlagartig abgedichtet. Je nach Größe des einstellbaren Überströmquerschnitts am Steuerventil 43 wirkt dann auf den Hubkolben 19 ein mehr oder weniger großer Druckwiderstand. Das Rückschlagventil 48 ist dabei gesperrt. Der Überströmquerschnitt muß so gewählt werden, daß ein Blockieren des Impulsschlagwerkes 12 vermieden wird. Wirkt in der Druckkammer 40 ein erhöhter Druckwiderstand, so wird über die Steuerfläche 36 und den Steuernocken 38 ein entsprechend starker Drehimpuls auf das Kernteil 13 übertragen.

Aufgrund der relativ großen Schwungmasse des Rotationskörpers 13 und des mit diesem gekoppelten Antriebsstranges können relativ große Drehimpulse erzielt werden, ohne daß das Impulsschlagwerk 12 blockiert. Bei der anschließenden Volumenvergrößerung der Druckkammer 40 nach Durchlaufen der Teilfläche 36b kann Druckmedium infolge des damit einhergehenden Unterdrucks in der Druckkammer 40 über das Rückströmventil 48 nachströmen.

In Figur 3 ist ein zweites Ausführungsbeispiel des Impulsschlagwerkes 12 dargestellt. Gegenüber dem ersten Ausführungsbeispiel nach den Figuren 1 und 2 gleiche und gleichwirkende Teile sind durch gleiche Bezugszeichen gekennzeichnet. Auch hier ist ein einzelner Hubkolben 19 in der Radialbohrung 18 aufgenommen. Hauptunterschied zum ersten Ausführungsbeispiel ist die Anordnung einer Dämpfungsfeder 60 zwischen Hubkolben 19 und Deckel 21. Die Dämpfungsfeder 60 ist als Druckfeder ausgebildet. Die Dämpfungsfeder 60 hat die Aufgabe, beim Rückhub des Hubkolbens 19 einen Aufprall des Hubkolbens 19 gegen den Absatz 34 zu verhindern bzw. zu dämpfen. Außerdem unterstützt die Dämpfungsfeder 60 einen klemmfreien Durchlauf des Steuernockens 38 an der Teilfläche 36b. Der Radius der ersten Teilfläche 36a der Steuerfläche 36 enspricht etwa dem des Steuernockens 38. Die Dämpfungsfeder 60 beaufschlagt den Hubkolben 19 in Richtung auf die Druckkammer 40 und bewirkt, daß Steuernocken 38 und erste Teilfläche 36a aneinander anliegen.

Die Rückstellung des Hubkolbens 19 aus der Hubstellung in die gezeigte Ausgangsstellung erfolgt in diesem Fall selbsttätig durch das unter Druck stehende Druckmedium in der Druckkammer 40 und wird unterstützt durch das Durchlaufen des Steuernocken 38 an der ersten Teilfläche 36a. Auf die Rückstellfeder kann daher verzichtet werden. Die Ventilschließfeder 50 des Rückströmventils 48 stützt sich bei dieser Ausführung am Grund der Radialbohrung 18 ab. Die Dichtleisten 58, 59 haben in der gezeigten Grundstellung einen geringen Abstand voneinander, so daß ein geringer Hub zum Schließen der Druckkammer 40 ausreicht.

In Figur 4 ist ein drittes Ausführungsbeispiel des Impulsschlagwerks 12 dargestellt. Gegenüber dem ersten bzw. dem zweiten Ausführungsbeispiel gleiche und gleichwirkende Teile sind ebenfalls durch gleiche Bezugszeichen gekennzeichnet. Auch hier ist keine zusätzliche Rückstellfeder 35 für den Hubkolben 19 vorhanden, da die Rückstellung über die erste Teilfläche 36a erfolgt. Im Gegensatz zu den vorhergehenden Ausführungsbeispielen ist die Steuerfläche 36 ohne Absatzflächen ausgebildet. Während die erste Teilfläche 36a etwa den gleichen Radius wie der Steuernocken 38 hat, verläuft die zweite Teilfläche 36b mit unterschiedlichem Radius, der in Umlaufrichtung des Steuernockens 38 ausgehend vom Radius des Steuernockens 38 in einen dem Radius des Kernteils 17 entsprechenden Radius und anschließend wieder in den Radius des Steuernockens 38 übergeht. Die zweite Teilfläche 36b hat dabei einen bogenförmigen Verlauf, der an den Außenumfang des Kernteils 17 stark angepaßt ist, so daß der Hubkolben 19 in der gezeigten Grundstellung großflächig an der Steuerbahn 37 anliegt.

Die Steuerbahn 37 bildet demnach einen Anschlag für die zweite Teilfläche 36b beim Rückhub des Hubkolbens 19. Zwischen Hubkolben 19 und Deckel 21 ist in der Grundstellung ein Spalt 61 vorhanden, so daß auf eine den Rückschlag gegen den Deckel 21 abfedernde Dämpfungsfeder verzichtet werden kann. Auch eine Ventilschließfeder wird hier nicht benötigt, da der Ventilschließkörper 49 vom Druck des Druckmediums in der Druckkammer 40 geschlossen wird. Ein Sicherungsring 52 verhindert das Herauswandern des Ventilschließkörpers 49 in die Druckkammer 40.

Die in den Ausführungsbeispielen beschriebene Zuordnung von Antriebswelle 14 zum Rotationskörper 13 und von der Abtriebswelle 25 zum Kernteil 17 ist nicht zwingend, wegen des höheren Flächenträgheitsmomentes des Rotationskörpers 13 und der somit höheren Schwungmasse des Antriebs jedoch vorteilhaft.

## Patentansprüche

1. Impulsschlagwerk insbesondere für Impulsschrauber, mit einem an- oder abgetriebenen, um eine Drehachse (15) des Impulsschlagwerks (12) drehbaren Rotationskörper (13), der eine sich axial erstreckende, zentrale Aufnahmeöffnung (16) aufweist, und mit einem zum Abtrieb oder Antrieb führenden Kernteil (17), das innerhalb der Aufnahmeöffnung (16) relativ zum Rotationskörper (13) verdrehbar angeordnet ist, wobei im Rotationskörper (13) wenigstens eine senkrecht zur Drehachse (15) verlaufende Radialbohrung (18) vorgesehen ist, in der ein einzelner Hubkolben (19) radial verschiebbar aufgenommen ist, welcher Hubkolben (19) stirnseitig eine Arbeitsfläche (39) und im Bereich des Kernteiles (17) liegende Steuermittel (36) hat, wobei die Steuermittel (36) mit wenigstens einer mit dem Kernteil (17) verbundenen umlaufenden Steuerbahn (37) zusammenwirken, welche in Umlaufrichtung des Kernteils (17) einen wechselnden radialen Abstand zur Drehachse (15) zur Erzeugung einer Radialverschiebung des Hubkolbens (19) aufweist, durch die über die Arbeitsfläche (39) ein in einer Druckkammer (40) befindliches Druckmedium mit Druck beaufschlagbar ist, dadurch gekennzeichnet, daß der Hubkolben (19) mit einer Durchgangsöffnung (20) versehen ist, die sich quer zur Hubrichtung des Hubkolbens (19) in axialer Richtung erstreckt und in der das Kernteil (17) mit Spiel den Hubkolben (19) durchragt.

2. Impulsschlagwerk nach Anspruch 1, dadurch gekennzeichnet, daß der Rotationskörper (13) mit einer Antriebswelle (14) und das Kernteil (17) mit einer Abtriebswelle (25) des Impulsschlagwerks (12) drehschlüssig verbunden sind.

3. Impulsschlagwerk nach Anspruch 1 oder 2, dadurch gekennzeichnet, daß die Druckkammer (40) über eine erste Verbindungsleitung (42) mit einem Niederdruckraum (41) verbunden ist, wobei in der ersten Verbindungsleitung (42) ein Steuerventil (43) angeordnet ist, mittels dessen ein Überströmquerschnitt (44) in der ersten Verbindungsleitung (42) einstellbar ist.

4. Impulsschlagwerk nach einem der vorhergehenden Ansprüche, dadurch gekennzeichnet, daß die Druckkammer (40) über eine zweite Verbindungsleitung (47) mit einem Niederdruckraum (41) verbunden ist, wobei in der zweiten Verbindungsleitung (47) ein Rückströmventil (41) angeordnet ist.

5. Impulsschlagwerk nach einem der vorhergehenden Ansprüche, dadurch gekennzeichnet, daß als Steuermittel (36) in einer Steuerfläche des Hubkolbens (19) wenigstens ein Wälzkörper und/oder in der Steuerbahn (37) des Kernteiles (17) wenigstens ein ggf. damit zusammenwirkender weiterer Wälzkörper angeordnet ist.

6. Impulsschlagwerk nach einem der vorhergehenden Ansprüche, dadurch gekennzeichnet, daß der Hubkolben (19) bei einer Relativverdrehung des Kernteils (17) zum Rotationskörper (13) in radialer Richtung zwangsgesteuert ist.

7. Impulsschlagwerk nach einem der vorhergehenden Ansprüche, dadurch gekennzeichnet, daß der Rotationskörper (13) eine einseitig offene und mittels eines Deckels (21) verschließbare Radialbohrung (18) aufweist, in der der einzelne Hubkolben (19) radial verschiebbar angeordnet ist.

## Claims

1. Pulse-type percussion mechanism, in particular for pulse-type screwdrivers, with a driven or power take-off body of revolution (13) which is rotatable about an axis of rotation (15) of the pulse-type percussion mechanism (12) and which has an axially extending central receiving orifice (16), and with a core part (17) which leads to the power take-off or drive and which is arranged within the receiving orifice (16) rotatably relative to the body of revolution (13), there being provided in the body of revolution (13) at least one radial bore (18) which runs perpendicularly to the axis of rotation (15) and in which an individual lifting piston (19) is received so as to be radially displaceable, which lifting piston (19) has, on the end face, a working surface (39) and control means (36) located in the region of the core part (17), the control means (36) cooperating with at least one peripheral control track (37) which is connected to the core part (17) and which, in the direction of rotation of the core part (17), is at a changing radial distance from the axis of rotation (15) for the purpose of generating a radial displacement of the lifting piston (19), as a result of which radial displacement a pressure medium located in a pressure chamber (40) is capable of being loaded with pressure via the working surface (39), characterized in that the lifting piston (19) is provided with a passage orifice (20) which extends in the axial direction transversely to the stroke direction of the lifting piston (19) and in which the core part (17) projects with play through the lifting piston (19).

2. Pulse-type percussion mechanism according to Claim 1, characterized in that the body of revolution (13) is connected fixedly in terms of rotation to a drive shaft (14) and the core part (17) is connected fixedly in terms of rotation to a power take-off shaft (25) of the pulse-type percussion mechanism (12).

3. Pulse-type percussion mechanism according to Claim 1 or 2, characterized in that the pressure chamber (40) is connected to a low-pressure space (41) via a first connecting conduit (42), there being arranged in the first connecting conduit (42) a control valve (43), by means of which an overflow cross section (44) can be set in the first connecting conduit (42).

4. Pulse-type percussion mechanism according to one of the preceding claims, characterized in that the pressure chamber (40) is connected to a low-pressure space (41) via a second connecting conduit (47), a non-return valve (48) being arranged in the second connecting conduit (47).

5. Pulse-type percussion mechanism according to one of the preceding claims, characterized in that, as control means (36) at least one rolling body is arranged in a control surface of the lifting piston (19) and/or at least one further rolling body, if appropriate cooperating with the said rolling body, is arranged in the control track (37) of the core part (17).

6. Pulse-type percussion mechanism according to one of the preceding claims, characterized in that the lifting piston (19) is positively controlled in the radial direction in the event of a rotation of the core part (17) relative to the body of revolution (13).

7. Pulse-type percussion mechanism according to one of the preceding claims, characterized in that the body of revolution (13) has a radial bore (18) which is open on one side and capable of being closed by means of a cover (21) and in which the individual lifting piston (19) is arranged so as to be radially displaceable.

## Revendications

1. Système de percussion à impulsions en particulier pour visseuse à impulsions, comprenant un corps de révolution (13) entraîné ou mené qui peut tourner autour d'un axe de rotation (15) du système de percussion à impulsions (12) qui présente un orifice central de réception (16), s'étendant axialement, et comprenant un noyau (17) qui va à la prise de sortie ou à la prise d'entraînement, noyau qui est disposé de façon à pouvoir tourner à l'intérieur de l'office de réception (16) par rapport au corps de révolution (13), dans lequel il est prévu dans le corps de révolution (13) au moins un alésage radial (18), s'étendant perpendiculairement à l'axe de rotation (15), alésage dans lequel est reçu de façon à pouvoir coulisser radialement un piston alternatif unique (19), lequel piston alternatif (19) a du côté frontal une surface de travail (39) et des moyens de commande (36) qui se trouvent dans la zone du noyau (17), les moyens de commande (36) coopérant avec au moins une piste de commande (37) qui fait tout le tour et est reliée au noyau (17), piste de commande qui présente dans le sens périphérique du noyau (17) une distance radiale changeante par rapport à l'axe de rotation (15) qui sert à produire un coulissement radial du piston alternatif (19), au moyen duquel on met en pression par l'intermédiaire de la surface de travail (39) un fluide qui se trouve dans un chambre sous pression (40),
caractérisé en ce que
le piston alternatif (19) est pourvu d'un orifice de passage (20) qui s'étend dans le sens axial perpendiculairement à la direction de la course du piston alternatif (19) et dans lequel le noyau (17) passe avec du jeu à travers le piston alternatif (19).

2. Système de percussion à impulsions selon la revendication 1,
caractérisé en ce que
le corps de révolution (13) est relié à un arbre d'entraînement (14) et le noyau (17) est relié à un arbre de sortie (25) du système de percussion à impulsions (12) de façon solidaire en rotation.

3. Système de percussion à impulsions selon la revendication 1 ou 2,
caractérisé en ce que
la chambre sous pression (40) est reliée par une première conduite de liaison (42) à une chambre à basse pression (41), une vanne de commande (43) étant disposée dans la première conduite de liaison (42), vanne de commande (43) au moyen de laquelle on peut régler une section transversale de trop plein (44) dans la première conduite de liaison (42).

4. Système de percussion à impulsions selon l'une des revendications précédentes,
caractérisé en ce que
la chambre sous pression (40) est reliée par l'intermédiaire d'une deuxième conduite de liaison (47) à une chambre à basse pression (41), une vanne de retour (41) étant disposée dans la deuxième conduite de liaison (47).

5. Système de percussion à impulsions selon l'une des revendications précédentes,
caractérisé en ce que
l'on dispose comme moyen de commande (36) dans une surface de commande du piston alternatif (19) au moins un corps cylindrique et/ou dans la piste de commande (37) du noyau (17) au moins un autre corps cylindrique qui le cas échéant coopère avec lui.

6. Système de percussion à impulsions selon l'une des revendications précédentes,
caractérisé en ce que
le piston alternatif (19) est obligatoirement commandé dans le sens radial lors d'une rotation relative du noyau (17) par rapport au corps de révolution (13).

7. Système de percussion à impulsions selon l'une des revendications précédentes,
caractérisé en ce que
le corps de révolution (13) présente un alésage radial (18) ouvert d'un côté et que l'on peut fermer au moyen d'un couvercle (21), alésage axial (18) dans lequel est disposé radialement le piston alternatif unique (19).
